# FASCICULE DE BREVET EUROPEEN

(11) **EP 0 305 245 B1**
(45) Date de publication et mention de la délivrance du brevet: **31.10.1990**
(21) Numéro de dépôt: 88401963.9
(22) Date de dépôt: 28.07.1988
(51) Int. Cl.: E02D 29/14

(54) **Dispositif de verrouillage d'un couvercle ou tampon sur un châssis**
Verriegelung eines Deckels auf einem Rahmen
Fastener for a cover on a frame

(30) Priorité: 30.07.1987 FR 8710840
(43) Date de publication de la demande: 01.03.1989
(73) Titulaire: NORINCO, F-60110 Meru (FR)
(72) Inventeur: Fumalle, Christian René Georges, 95430 Butry sur Oise (FR)
(74) Mandataire: Durand, Yves Armand Louis

(56) Documents cités:
- DE-A- 2 410 076
- GB-A- 902 286
- US-A- 1 841 760

## Description

La présente invention a essentiellement pour objet un dispositif de verrouillage d'un couvercle ou tampon sur un châssis ou cadre constituant par exemple l'entourage d'un trou d'homme dans une chaussée ou un trottoir.

On a déjà proposé des moyens pour solidariser un cadre et un couvercle (voir par exemple US-A 1 841 760), mais ces moyens n'assuraient pas toujours un bon verrouillage du tampon sur le cadre en raison notamment des différentes hauteurs relatives possibles du cadre et du tampon. En bref, les moyens proposés jusqu'à maintenant ne permettaient pas un verrouillage sûr et fiable du couvercle ou tampon sur le cadre quelles que soient les dispersions de cote de ces deux éléments.

Aussi, la présente invention a pour but de remédier à ces inconvénients en proposant un dispositif de verrouillage d'une conception particulièrement simple et judicieuse et permettant d'obtenir une soli- darisation sûre et fiable, en dépit des variations de cote possible, de ces deux éléments.

A cet effet, l'invention a pour objet un dispositif de verrouillage d'un couvercle ou tampon sur un châssis ou cadre constituant par exemple l'entourage d'un trou d'homme dans une chaussée, et du type comprenant une came montée pivotante ou basculante sur le dessous du tampon et actionnable par un organe, tel qu'une vis, pour permettre à ladite came de s'engager dans ou sous le cadre, caractérisé en ce que la came est montée librement pivotante sur le dessous du tampon et l'organe ou vis, solidaire du tampon, agit sur l'une des extrémités ou première extrémité de la came par l'intermédiaire d'un ressort interposé entre cette première extremité et l'organe ou vis.

On précisera encore ici que l'organe précité peut être constitué par une vis possédant une extrémité décolletée dans laquelle s'emmanche le ressort.

Selon encore une autre caractéristique préférée de l'invention, la came présente sensiblement la forme d'une languette dont les bords longitudinaux opposés comportent un axe tourillonnant dans une chape formée sur le dessous du tampon.

Suivant un mode de réalisation préféré, la deuxième extrémité de la came ou languette comporte une partie élargie et est constamment sollicitée vers le bas sous l'effet de la gravité, tandis que la première extrémité de la came, constamment sollicitée vers le haut, comporte une partie recourbée suivie par un rebord susceptible de venir en butée sur le ressort.

On notera encore ici qu'entre les axes précités et la partie recourbée précitée, la came porte un bossage permettant le centrage du ressort.

Suivant encore une autre caractéristique préférée de l'invention, le fût de l'organe ou de la vis précitée est muni d'une goupille transversale qui limite la course de dévissage de la vis et empêche celle-ci de sortir intempestivement du tampon.

Mais d'autres avantages et caractéristiques de l'invention apparaîtront mieux dans la description détaillée qui suit et se réfère aux dessins annexés, donnés uniquement à titre d'exemple, et dans lesquels :
La figure 1 est une vue en coupe verticale et partielle de l'assemblage d'un cadre et d'un tampon muni des moyens de verrouillage selon cette invention, l'assemblage étant montré en position non verrouillée ;
La figure 2 est une vue similaire à la figure 1, mais montrant l'ensemble cadre-tampon en cours de verrouillage.
La figure 3 est une vue similaire aux figures1 et 2, mais montrant l'ensemble précité en position verrouillée ; et
La figure 4 est une vue en plan et de dessus de la came pivotante permettant le verrouillage.

Suivant un exemple de réalisation, et en se reportant plus particulièrement aux figures 1 à 3, on voit qu'un dispositif de verrouillage selon cette invention est tout particulièrement destiné à verrouiller un tampon ou couvercle 1 sur un châssis ou cadre 2 entourant par exemple un trou d'homme dans une chaussée ou un trottoir, le tampon 1 étant muni d'un organe 3 susceptible d'agir sur une came 4 montée librement basculante sous le tampon 1 et pouvant s'engager dans ou sur le dessous 2a du cadre 2 pour réaliser le verrouillage.

Plus précisément, l'organe 3 est constitué par une vis 5 vissée dans le tampon 1 et comportant une tête 6 à pan coupé 7 permettant la manoeuvre de ladite vis. Autour de cette vis est prévue une rondelle 8 logée dans un alésage 9 ménagé dans le tampon 1 et pouvant recevoir la tête de vis 6.

L'extrémité de la vis 5 est décolletée, comme on le voit en 10, pour recevoir un ressort 11 prenant appui sur la came basculante 4.

Comme on le voit mieux sur la figure 4, la came 4 présente sensiblement la forme d'une languette dont les bords longitudinaux opposés 12 comportent chacun un axe 13 tourillonnant dans une chape ou analogue 14 bien visible sur les figures 1 à 3 et formée sur le dessous du tampon ou couvercle 1.

Revenant à la figure 4, on voit que la came 4 en forme de languette comporte une première extrémité 15 formée d'une partiel6 recourbée par rapport au plan de la languette et suivie par un rebord 17 sensiblement parallèle au plan de la languette. Comme on le voit bien sur la figure 1, lorsque le couvercle ou tampon 1 est en position déverrouillée, le rebord 17 de la came basculante 4 vient en butée contre le ressort 11, mais on décrira cela en détail plus loin à propos du fonctionnement.

La came 4 comporte une deuxième extrémité 18 formée par une partie élargie 19 bien visible sur la figure 4, cette deuxième extrémité 18 étant constamment sollicitée vers le bas sous l'effet de la gravité, de sorte que la première extrémité 15 de la came 4 est constamment sollicitée vers le haut, le basculement de ladite came étant limité par la venue en butée du rebord 17 sur le ressort 11.

On a montré en 20 un bossage faisant saillie de la came ou languette 14 et situé entre les axes 13 et la partie recourbée 16. Ce bossage assure le centrage du ressort 11 lorsque le tampon 1 est verrouillé sur le cadre 2, comme cela est bien visible sur la figure 3.

Une goupille ou analogue 21 traversant de part en part le fût de la vis 5 permet de limiter la course de cette vis au dévissage, puisque ladite goupille pourra venir buter contre le dessous 1a du tampon 1.

Les chapes 14 dans lesquelles tourillonne la came ou languette 4 viennent de moulage avec le tampon ou couvercle 1. Quant à la came 4 elle est évidemment obtenue en une seule pièce par moulage. On notera ici que les axes 13 de la came tourillonnent dans un rebord 14a en arc de cercle prévu dans chaque chape 14.

Mais on expliquera dans ce qui suit comment s'effectue le verrouillage du tampon 1 sur le cadre 2.

On partira de la position représentée sur la figure 1 montrant le tampon 1 posé sur le cadre 2. Dans cette position, la vis 5 est dévissée et l'extrémité 18 de la came 4 est dirigée vers le bas sous l'effet de la gravité, étant entendu que le rebord 17 bute sur le ressort 11.

Pour effectuer le verrouillage, comme on le voit bien sur la figure 2, on effectue le vissage de la vis 5 à l'aide d'un outil approprié, ce qui va provoquer le basculement de la came 4 dans le sens des aiguilles d'une montre.

Plus précisément, le ressort 11 agissant sur la came passera sur la partie recourbée 16, et cela jusqu'à sa position de centrage au droit du bossage 20, comme on le voit bien sur la figure 3 qui illustre la position finale de verrouillage.

Dans cette position, la partie élargie ou méplat 19 prend appui sur le dessous 2a du cadre 2.

Le ressort 11 est particulièrement avantageux en ce qu'il permettra de rattraper les différences possibles de hauteur entre le dessous 2a du cadre 2 et le dessous 1a du tampon 1. On sera donc toujours certain d'obtenir un verrouillage positif et fiable. Il convient de noter ici que si l'on désire enlever le tampon 1, celui-ci restera verrouillé sur le cadre, puisque le bossage 20 viendra alors en appui sur la partie décolletée 10 de l'extrémité de la vis 5.

Pour déverrouiller le tampon 1, il suffira de dévisser la vis 5 et le fonctionnement inverse de celui qui vient d'être décrit s'opérera, c'est-à-dire qu'on obtiendra les positions successives représentées sur les figures 3, 2 et 1. Il convient de noter qu'en dévissant la vis 5, la came 4 tendra naturellement, sous l'effet de la gravité, à reprendre sa position sensiblement verticale visible sur la figure 1.

On a donc réalisé suivant l'invention un dispositif de verrouillage d'un tampon ou couvercle sur un cadre qui est d'une conception mécanique particulièrement simple, peu coûteuse et d'un fonctionnement fiable tant au verrouillage qu'au déverrouillage, étant entendu qu'un tel dispositif permet avantageusement de voir de l'extérieur si le tampon est verrouillé ou non. On ajoutera encore ici que le tampon devra comporter au moins deux dispositifs conformes à cette invention.

## Revendications

1. Dispositif de verrouillage d'un couvercle ou tampon (1) sur un châssis ou cadre (2) constituant par exemple l'entourage d'un trou d'homme dans une chaussée, et du type comprenant une came (4) montée pivotante ou basculante sur le dessous du tampon (1) et actionnable par un organe (3), tel qu'une vis (5), pour permettre à ladite came de s'engager dans ou sous le cadre (2), caractérisé en ce que la came (4) est montée librement pivotante sur le dessous du tampon (1) et l'organe ou vis (5), solidaire du tampon (1), agit sur l'une des extrémités ou première extrémité (15) de la came (4) par l'intermédiaire d'un ressort (11) interposé entre cette première extrémité et l'organe ou vis (5).

2. Dispositif selon la revendication 1, caractérisé en ce que l'organe ou vis précitée (5) possède une extrémité décolletée (10) dans laquelle s'emmanche le ressort (11).

3. Dispositif selon la revendication 1 ou 2, caractérisé en ce que la came précitée (4) présente sensiblement la forme d'une languette dont les bords longitudinaux opposés (12) comportent chacun un axe (13) tourillonnant dans une chape (14) formée sur le dessous du tampon (1).

4. Dispositif selon l'une des revendications précédentes, caractérisé en ce que la deuxième extrémité (18) de la came (4) comporte une partie élargie (19) et est constamment sollicitée vers le bas sous l'effet de la gravité, tandis que la première extrémité (15) de la came (4), constamment sollicitée vers le haut, comporte une partie recourbée (16) suivie par un rebord (17) susceptible de venir en butée sur le ressort (11).

5. Dispositif selon l'une des revendications précédentes, caractérisé en ce qu'entre les axes (13) et la partie recourbée précitée (16), la came (4) porte un bossage (20) permettant le centrage du ressort (11).

6. Dispositif selon l'une des revendications précédentes, caractérisé en ce que le fût de l'organe ou vis précitée (5) est muni d'une goupille transversale (21) limitant la course de dévissage.

## Patentansprüche

1. Vorrichtung zum Verriegeln eines Deckels oder Stopfens (1) an einem zum Beispiel die Einfassung eines Manloches in einer Fahrbahn bildenden Gestell oder Rahmen (2) und derjenigen Gattung, die einen schwenkbar oder kippbar an der Unterseite des Stopfens (1) angeordneten Nocken (4) umfaßt, der durch ein Glied (3) wie eine Schraube (5) betätigbar ist, um dem besagten Nocken zu gestatten, in den oder unter den Rahmen (2) eingeführt zu werden, dadurch gekennzeichnet, daß der Nocken (4) frei schwenkbar an der Unterseite des Stopfens (1) angeordnet ist und das bzw. die an dem Stopfen (1) angebrachte Glied bzw. Schraube (5) auf einen der Enden bzw. das erste Ende (15) des Nockens (4) über eine zwischen diesem ersten Ende und dem Glied oder der Schraube (5) zwischengeschaltete Feder (11) einwirkt.

2. Vorrichtung nach Anspruch 1, dadurch gekennzeichnet, daß das bzw. die vorgenannte Glied bzw. Schraube (5) ein abgestochenes Ende (10), auf welches die Feder (11) aufgesteckt ist, besitzt.

3. Vorrichtung nach Anspruch 1 oder 2, dadurch gekennzeichnet, daß der vorgenannte Nocken (4) etwa die Gestalt einer Zunge aufweist, deren entgegengesetzten Längsränder (12) jeweils einen, in einer an der Unterseite des Stopfens (1) ausgebildeten Gelenkgabel (14) drehbaren Lagerzapfen (13) aufweisen.

4. Vorrichtung nach einem der vorangehenden Ansprüche, dadurch gekennzeichnet, daß das zweite Ende (18) des Nockens (4) einen erweiterten Teil (19) aufweist und unter der Wirkung der Schwerkraft ständig nach unten beaufschlagt wird, während das ständig nach oben beaufschlagte erste Ende (15) des Nockens (4) einen gekröpften Teil (16) aufweist, dem ein Ansatz (17) folgt, der in Anschlag an die Feder (11) kommen kann.

5. Vorrichtung nach einem der vorangehenden Ansprüche, dadurch gekennzeichnet, daß zwischen den Lagerzapfen (13) und dem vorgenannten gekröpften Teil (16), der Nocken (4) einen, das Zentrieren der Feder (11) gestatten den Wulst (20) trägt.

6. Vorrichtung nach einem der vorangehenden Ansprüche, dadurch gekennzeichnet, daß der Schaft des bzw. der vorgenannten Gliedes bzw. Schraube (5) mit einem, den Hub des Abschraubens begrenzenden Querstift (21) versehen ist.

## Claims

1. Device for locking a cover or plug (1) on a casing or frame (2) constituting for instance the setting of a manhole in a roadway and of the type comprising a cam (4) pivotally or tiltingly mounted on the underside of the plug (1) and operable by a member (3) such as a screw (5) to allow the said cam to move into or below the frame (2), characterized in that the cam (4) is mounted in freely pivoting relationship on the underside of the plug (1) and the member or screw (5), fastened to the plug (1), acts upon one of the ends or first end (15) of the cam (4) through the medium of a spring (11) interposed between this first end and the member or screw (5).

2. Device according to claim 1, characterized in that the aforesaid member or screw (5) has a turned end (10) onto which the spring (11) fits.

3. Device according to claim 1 or 2, characterized in that the aforesaid cam (4) exhibits substantially the shape of a tongue the opposite longitudinal edges (12) of which comprise each one a trunnion (13) journalling in a clevis (14) formed on the underside of the plug (1).

4. Device according to one of the preceding claims, characterized in that the second end (18) of the cam (4) comprises a widened portion (19) and is constantly urged downwards under the effect of the gravity whereas the first end (15) of the cam (4) constantly urged upwards comprises a bent portion (16) followed by a lug (17) likely to come in abutment against the spring (11).

5. Device according to one of the preceding claims, characterized in that between the trunnions (13) and the aforesaid bent portion (16) the cam (4) carries a boss (20) permitting the centering of the spring (11).

6. Device according to one of the preceding claims, characterized in that the shank of the aforesaid member or screw (5) is provided with a transverse stop pin (21) limiting the unscrewing stroke.
